# EUROPÄISCHE PATENTSCHRIFT

(11) **EP 0 569 927 B1**
(45) Veröffentlichungstag und Bekanntmachung des Hinweises auf die Patenterteilung: **14.08.1996**
(21) Anmeldenummer: 93107630.1
(22) Anmeldetag: 11.05.1993
(51) Int. Cl.: B65F 3/02, B65F 3/00

(54) **Trittbrett für Müllfahrzeuge**
Step for refuse collection vehicle
Marchepied pour véhicule de ramassage d'ordures

(30) Priorität: 15.05.1992 DE 9206606 U
(43) Veröffentlichungstag der Anmeldung: 18.11.1993
(73) Patentinhaber: Zöller-Kipper GmbH, D-55130 Mainz (DE)
(72) Erfinder:
(74) Vertreter: Fuchs, Luderschmidt & Partner Patentanwälte

(56) Entgegenhaltungen:
- EP-A- 0 391 225
- DE-A- 3 405 997
- DE-A- 3 729 107

## Beschreibung

Die Erfindung betrifft ein Müllfahrzeug mit einer am Heck angeordneten Hubkipp- oder Kippvorrichtung zur Entleerung von Müllbehältern in die Einschüttöffnung des Sammelbehälters und mindestens einem aus einer Ruhestellung in die Gebrauchsstellung ausfahrbaren Trittbrett, auf dem ein Müllwerker während der Sammelfahrt stehend mitfahren kann und das einen elektrischen Kontaktschalter betätigt.

Müllfahrzeuge dieser Art sind hinreichend bekannt, sie werden auch als sogenannte Hecklader bezeichnet. Hierbei ist üblicherweise eine Hubkipp- oder Kippvorrichtung - im folgenden Schüttung genannt - zur Entleerung der Müllbehälter am Heck des Fahrzeuges angeordnet.

Man unterscheidet diese Schüttungen in Hubkippvorrichtungen und Kippvorrichtungen einerseits und in Einzelschüttungen, Doppelschüttungen oder Kombischüttungen andererseits. Allen gemeinsam ist, daß die Breite der Einfüllöffnung auch in etwa der Breite der jeweiligen Schüttung entspricht. Die Breite und Art der Schüttung wird insbesondere dadurch bestimmt, welche Art und Größe von Müllbehältern im Sammelgebiet zur Entleerung anstehen. So gibt es z.B. auch solche Müllfahrzeuge, bei welchen die Schüttung sich über die gesamte Breite des Sammelbehälters erstreckt und der Sammelbehälter keine von seinem Innenmaß wesentlich abweichende Größe der Einfüllöffnung aufweist. Je nach Breite der Schüttung sind links und rechts davon Trittbretter angeordnet, auf denen die Müllwerker bei der Weiterfahrt des Müllfahrzeugs zwischen den Sammelstationen stehend mitfahren können.

Diese Trittbretter sind häufig hochklappbar oder auch wegschwenkbar ausgebildet, um sie bei notwendiger Rückwärtsfahrt nicht zu beschädigen, oder weil sie bei der Entleerung größerer Behälter störend sind.

Die Anordnung von Trittbrettern an Müllfahrzeugen mit Einschüttvorrichtungen der zuvor beschriebenen Art kann zwar grundsätzlich als gelöst angesehen werden, jedoch ist die bekannte Anordnung schwierig, wenn am Heck des Fahrzeugs zwei oder mehr Schüttungen angeordnet werden sollen, die die gesamte Breite des Fahrzeugs beanspruchen, oder Fahrzeuge von geringer Breite zum Einsatz kommen, bei denen neben der oder den Schüttungen kein Raum verbleibt, um ein Trittbrett anzubringen.

Für diesen Fall wurde ein Trittbrett unten an der Ladewanne des Sammelbehälters so angeordnet, daß die Müllwerker auf dem Trittbrett nicht neben sondern hinter der Schüttung stehend mitfahren können.

Es sind fest angeordnete Trittbretter bekannt oder auch solche, die zwar wegschwenkbar sind, aber trotzdem in ihrer Gebrauchsstellung den Schüttungsbetrieb nicht behindern. Das hat aber zur Folge, daß die Müllwerker die Weiterfahrt bereits signalisieren ohne die Schüttung in eine gesicherte, angehobene Position zu bringen. D.h. die Weiterfahrt zum nächsten Standplatz wird mit abgesenkter Schüttung durchgeführt, die dann bei der Fahrt über unebene Wege oder andere Hindernisse leicht beschädigt werden kann.

Aus der DE-A-37 29 107 ist ein Sammelfahrzeug mit einer Rückfahrsicherung bekannt, bei dem die Trittbretter bei Auflast einen Kontaktschalter auslösen. Wenn ein Müllwerker auf dem Trittbrett steht und der Fahrer des Sammelfahrzeuges den Rückwärtsgang einlegt, wird über ein Relais der Motor ausgeschaltet. Es ist auch vorgesehen, daß bei Einlegen des Rückwärtsgangs automatisch die Trittbretter zurückgeschwenkt werden, so daß die Müllwerker erst gar nicht aufsteigen können. Hierbei sind die Trittbretter außerhalb des Arbeitsbereichs des Beladewerks über einen Schwenkhebel mit Gelenken am Fahrgestell befestigt und schwenken unter das Fahrgestell. Sowohl bei eingeschwenkter als auch bei ausgeschwenkter Stellung der Trittbretter ist eine Weiterfahrt möglich, ohne daß zuvor die Schüttung in eine sichere Position angehoben werden muß.

Aufgabe der Erfindung ist es, das Trittbrett in Abhängigkeit von der Stellung der Schüttung so anzuordnen und zu steuern, daß Beschädigungen durch den Schüttungsbetrieb vermieden werden und das Trittbrett nur benutzbar ist, wenn die Schüttung vor Weiterfahrt des Müllfahrzeugs in eine angehobene Position gefahren ist.

Diese Aufgabe wird mit einer Ausbildung gemäß den kennzeichnenden Merkmalen von Anspruch 1 gelöst. Vorteilhafte Ausgestaltungen sind Gegenstand der Unteransprüche.

Die erfindungsgemäße Anordnung des Trittbretts hat den Vorteil einer Zwangssteuerung, die durch Kontakt- und Referenzschalter erreicht wird, die in gegenseitigem Zusammenwirken und Abhängigkeit von der Position von Trittbrett und/oder Schüttungsteilen die Steuerung freigeben oder blockieren.

Bei beispielsweise hydraulischer Arbeitsweise werden die entsprechenden Ventile so angesteuert, daß das Trittbrett nur bei angehobener Schüttung der Ruhelage in die Gebrauchslage gebracht werden kann und andererseits die Schüttung nur betriebsbereit ist, wenn das Trittbrett mindestens aus dem unteren Wirkungsbereich der Schüttung entfernt ist.

Mindestens einer der Kontaktschalter, die vom Trittbrett bzw. dessen Schwenk- oder Befestigungseinrichtung betätigt werden, ist einer Endlage des Trittbretts zugeordnet. Vorteilhafterweise werden im Bereich beider Endlagen des Trittbretts Kontaktschalter zugeordnet, um die korrekte Einnahme der Ruhe- und Gebrauchsstellung überwachen zu können. Zwischen den Endlagen kann noch mindestens ein weiterer Kontaktschalter vorgesehen sein, wenn eine wegabhängige Steuerung, insbesondere eine simultane Bewegung von Hubkipp- oder Kippvorrichtung und Trittbrett, bewerkstelligt werden soll. Die Steuervorrichtung ist in diesem Fall entsprechend ausgebildet.

Durch entsprechende Anzeigeeinrichtungen im Fahrerhaus kann die Position des Trittbretts und/oder der Hubkipp- oder Kippvorrichtung auch vom Fahrer zusätzlich beobachtet und überwacht werden.

Das Trittbrett kann sich über die gesamte Breite des Fahrzeugs erstrecken. Es können aber auch zwei oder mehr Trittbretter im Arbeitsbereich der Hubkipp- oder Kippvorrichtung vorgesehen sein, wenn dies aufgrund der Bauart des Müllfahrzeugs erforderlich sein sollte.

Vorzugsweise ist das Trittbrett an Lenkarmen schwenkbar geführt, die an sich vom Heck des Müllfahrzeugs nach hinten erstreckenden Lagertraversen angeordnet sind, welche im unteren Bereich des Mülllfahrzeugs vorgesehen sind. Die Lenkarme schwenken bei dieser Ausführungsform um eine horizontale Achse.

Diese Art der Anbringung des Trittbretts hat den Vorteil, daß die Lenkarme je nach Art des Fahrzeugaufbaus abgestimmt werden können und die Anlenkpunkte an der Lagertraverse so gewählt werden können, daß ein ausreichender Schwenkbereich bei optimalem Bodenbestand in Ruhe- und Arbeitsstellung gewährleistet ist.

Die Viergelenkführung gemäß einer weiteren Ausführungsform hat den Vorteil, daß an jeder Seite des Trittbretts zwei Lenker angreifen, mit welchen das Trittbrett in einer eindeutig fixierten Lage in Gebrauchs- und Ruhestellung gehalten werden kann. Durch z.B. unterschiedliche Länge der Lenker kann die Stellung des Trittbretts individuell auf das jeweilige Fahrzeug abgestimmt werden.

In vorteilhafter Weiterbildung bestehen die Lenker jeweils aus parallel zueinander verlaufenden Doppellenkern, die einerseits an der Lagertraverse mittels Gelenkbolzen gelagert sind und damit zwischen sich einen Freiraum zur Aufnahme einer Kolben-Zylindereinheit bilden, die einerseits an der Lagertraverse und andererseits zwischen den Doppellenkern um einen diese verbindenden Bolzen angreift.

Durch die vorteilhafte Ausbildung der Lagertraversen mit U-förmigem Querschnitt wird die Kolben-Zylindereinheit vor Verschmutzung und äußeren Beschädigungen weitgehend geschützt.

Die Anordnung der Kontaktschalter an einer der Lagertraversen hat den Vorteil, daß sie an beliebiger Stelle in der Bewegungsbahn der Lenker angebracht werden können, um damit den Schaltzeitpunkt zu bestimmen. Außerdem ist die geschützte Anordnung von Schalter und der erforderlichen Zuleitung innerhalb der U-förmigen Lagertraversen ein weiterer Vorteil.

Die Anbringung der Referenz-Kontaktschalter zwischen Hubrahmen und Schwenkarm ermöglicht eine sensible Lagebestimmung des Hubrahmens in der gewünschten Endstellung. Die zusätzlichen Referenz-Kontakt-Schalter zwischen Schwenkarm und Rückwand des Sammelbehälters stellen sicher, daß auch die Schwenkarme in abgesenkter Lage anliegen.

Vorteilhafte Ausgestaltungen der Erfindung werden nachfolgend anhand der Zeichnungen näher erläutert.
Es zeigen:
- Figur 1: die schematische Seitenansicht des Hecks eines Müllfahrzeugs mit einem Trittbrett in Gebrauchsstellung,
- Figur 2: die Ruhestellung des in Figur 1 gezeigten Trittbretts,
- Figur 3: eine Zwischenstellung des in Figur 1 gezeigten Trittbretts,
- Figur 4: eine Ansicht von hinten mit einem Trittbrett in Gebrauchsstellung und
- Figur 5: ein Elektro-Hydraulik-Schaltschema der Steuerung.

Die Figur 1 zeigt ein Abfallsammelfahrzeug 1 mit einer am Heck angeordneten Schüttung 2, mit der die zur Entleerung bereitstehenden Müllbehälter in das Abfallsammelfahrzeug 1 entleert werden. Die Schüttung 2 ist mit seitlichen Schranken 3 versehen, die den Arbeitsbereich der Schüttung 2 gegen seitliches Betreten durch die Müllwerker oder Passanten abschirmen. Außerdem sind seitliche Abschirmungen 4 als Staub- und Unfallschutz vorhanden. Die Schüttung 2 besitzt einen Hubwagen 10, der in Figur 1 in angehobener Stellung dargestellt ist.

Zum Heck des Fahrzeugs 1 sind im unteren Bereich Lagertraversen 5, 6 (Figur 4) angeordnet, an welchen ein Trittbrett 7 über Lenkarme 8, 9 beidseitig und um eine konische Achse schwenkbar gelagert angeordnet sind. Das Trittbrett 7 befindet sich zwischen dem Schwenkarm 3 und somit innerhalb des Arbeitsbereiches des Hubwagens 10. Die Lenkarme 8, 9 sind wie die Figur 4 zeigt, als Doppellenker 8', 9' ausgebildet, die über Verbindungsbolzen am Ramen des Trittbretts angreifen.

Die Taster 15, 16 für das Ein/Ausfahren des Trittbretts 7 sind als sogenannte Totmann-Schalter ausgebildet.

Die Figur 1 zeigt das Trittbrett 7 in Arbeitsstellung, so daß die Müllwerker während der Weiterfahrt mitfahren können.

Auf den Lenkarmen 8, 9 sind Schaltfahnen 12 angeordnet, die in der in Figur 1 gezeigten Trittbrettstellung Sensoren 11, wie z.B. an den Lagertraversen 5, 6 angebrachten Näherungsschaltern, gegenüberliegen, so daß durch ein entsprechendes Signal die Hub-Kipp-Vorrichtung mit dem Hubwagen 10 blockiert wird.

Die Figur 2 zeigt das Trittbrett 7 in Ruhestellung bei abgesenktem Hubwagen 10 der Schüttung 2. In dieser Stellung ist der Sensor 11 von der Schaltfahne 12 eines der Lenkarme 9 nicht bedämpft, so daß damit die Schaltung zum Absenken des Hubwagnes 10 freigegeben ist.

Die Figur 3 zeigt eine Ausführung mit zwei Sensoren 11, 11', mit denen eine Endlagen-Steuerung erreicht wird. D.h. der Hubwagen 10 wird jeweils bei dem Erreichen der Endlage des Trittbretts 7 freigegeben oder blockiert. Hierbei ist die Schaltfahne 12 derart am Lenkarm 9 angeordnet, daß die Sensoren 11, 11' bei Erreichen der jeweiligen Endlage bedämpft werden. Es liegt aber auch im Rahmen der Erfindung, eine wegabhängige Steuerung vorzusehen, bei der ein oder mehrere Sensoren den Weg des Trittbretts überwachen und bereits zu einem Zeitpunkt ein Freigabesignal für das Absenken des Trittbretts erfolgt, damit eine Kollision zwischen Trittbrett und Hubwagen ausgeschlossen werden kann. Bei richtiger Abstimmung ist es vorteilhaft, die Bewegung von Trittbrett und Hubwagen simultan zu steuern, so daß die Bewegung von Hubwagen und Trittbrett über eine einzige Auslösetaste gleichzeitig erfolgen kann.

In jedem Fall ist es erforderlich, daß die jweilige Position des Trittbretts 7 auch im Fahrerraum signalisiert wird, so daß sichergestellt ist, daß der Fahrer keienswegs vor Erreichen der Endstellung (Gebrauchsstellung) des Trittbretts 7 weiterfährt.

Der Antrieb für die Bewegungen des Trittbretts 7 erfolgt über eine Kolben-Zylinder-Einheit 13, 13', die an das hydraulische System der Schüttung 2 bzw. des Fahrzeugs 1 angeschlossen ist. Dabei ist es vorteilhaft, die Kolben-Zylinder-Einheit 13, 13' wie in Figur 2 und 3 gezeugt, so anzuordnen, daß sie von den U-förmig ausgebildeten Lagertraversen 5, 6 teilweise oder völlig überdeckt sind. Im gezeigten Beispiel sind die Zylinder an den Lagertraversen 5, 6 gelagert, während die Kolben zwischen je einem der Doppellenker der Lenkarme 8, 9 an einem diese verbindenden Bolzen 14 angreifen.

Die Auslösung der Bewegung erfolgt elektrisch über die Taster 15, 16 und ein Steuergerät 17 (s. Figur 4), welches zunächst die Stellung von Hubwagen 10, Schwenkarm und Trittbrett 1 über die Sensoren 11, 11' und Referenz-Sensoren 18, 18', 19, 19' überprüft und erst nach dem Vorliegen der entsprechenden Freigabe-Signale die Steuerung in der gewünschten Weise einleitet. Im hier beschriebenen Beispiel heißt das, daß die angesteuerten Elektromagnetventile das Hydrauliksystem offen oder blockiert sind.

Die Figur 4 zeigt schematisch die Anordnung der Kontaktschalter 11, 11' (Sensoren) und der Referenz-Kontaktschalter 18, 18', 19, 19' (Sensoren), die über elektrische Leitungen 25 mit dem Steuergerät 17 verbunden sind, welches über die Taster 15, 16 aktiviert wird und dann über Elektromagnetventile 21, 22, 23 die Kolben-Zylinder-Einheiten 13, 13' beaufschlagt.

Die Figur 5 zeigt in schematischer Darstellung eine elektrohydraulische Schaltung. Mit dem Taster 15 wird ein Signal an das Steuergerät 17 zum Ausfahren des Trittbretts 7 gegeben. Das Steuergerät 17 überprüft, ob die entsprechenden Bedingungen vorliegen, um das Trittbrett 7 ausschwenken zu lassen. Die Überprüfung dieser Bedingungen muß ergeben, daß die Sensoren 18, 18' bedämpft sind zum Zeichen dafür, daß der/die Hubwagen 10 angehoben sind. Die Überwachung durch die Sensoren 19, 19' dient zur Feststellung, ob die Schwenkarme 20 des Hubwagens 10 im abgesenkten Zustand anliegen oder nicht. Liegen alle Bedingungen vor, wird das Magnetventil 21 geöffnet und das Druckmittel gelangt in die Zylinder/Kolbeneinheiten 13, 13', um das Trittbrett 7 auszuschwenken. In dieser Stellung wird der Endlage-Sensor 11 von dem Lenkarm 9 des Trittbretts bedämpft und das Steuergerät 17 blockiert die Stromzufuhr zum Magnetventil 23. Damit wird der Hydraulikstrom zur Schüttung unterbrochen.

Mit dem Taster 16 wird ein Signal an das Steuergerät 17 zum Einschwenken des Trittbretts 7 gegeben. Dabei wird in gleicher Reihenfolge über das Steuergerät 17 geprüft, ob die Bedingungen zur Wegbewegung des Trittbretts 7 erfüllt sind. Nach Freigabe wird das Magnetventil 22 angesteuert und der Hydraulikstrom zu den Kolben/Zylindereinheiten geleitet, die das Trittbrett 7 in die Ruhelage einschwenken. Mit der gleichzeitig oder verzögert erfolgten Freigabe des Magnetventils 23 wird auch der Schüttungsantrieb (nicht dargestellt) mit Druckmittel beaufschlagt und kann in bekannter Weise in Betrieb genommen werden. Ein in den Druckmittelkreislauf für das Einschwenken des Trittbretts 7 eingesetzter Druckspeicher 24 verhindert das Absenken bzw. Ausschwenken des eingefahrenen Trittbretts 7. Ein weiterer Endlage-Sensor 11' kontrolliert diese eingefahrene Stellung und gibt ein Signal an das Steuergerät 17, wenn die vorgegebene Bedingung nicht mehr vorliegt, mit der Folge, daß das Magnetventil 23 geschlossen wird und der Druckmittelfluß zum Lifterantrieb unterbrochen wird.

In dem beschriebenen Beispiel handelt es sich um ein Steuergerät mit Relais-Schaltungen für die einzelnen Bewegungsabläufe. Es liegt aber auch im Rahmen der Erfindung, diese Schaltung durch eine elektronische programmierbare Steuerung zu ersetzen. Durch eine entsprechende Steuerung kann auch eine simultane Bewegung von Hubwagen und Trittbrett ermöglicht werden.

### Bezugszeichen:

- 1: Fahrzeug
- 2: Schüttung
- 3: Schranken
- 4: Abschirmung
- 5: Lagertraversen
- 6: Lagertraversen
- 7: Trittbrett
- 8: Lenkarme
- 9: Lenkarme
- 10: Hubwagen
- 11: Sensor
- 11': Sensor
- 12: Schaltfahne
- 13: Kolben/Zylinder
- 13': Kolben/Zylinder
- 14: Bolzen
- 15: Taster
- 16: Taster
- 17: Steuergerät
- 18: Referenzsensoren
- 18': Referenzsensoren
- 19: Referenzsensoren
- 19': Referenzsensoren
- 20: Schwenkarm
- 21: Elektromagnetventile
- 22: Elektromagnetventile
- 23: Elektromagnetventile
- 24: Druckspeicher
- 25: elektrische Leitungen

## Patentansprüche

1. Müllfahrzeug mit einer am Heck angeordneten Hubkipp- oder Kippvorrichtung zur Entleerung von Müllbehältern in die Einschüttöffnung eines Sammelbehälters und mindestens einem aus einer Ruhestellung in die Gebrauchsstellung bewegbaren Trittbrett (7), auf dem die Müllwerker während der Sammelfahrt stehend mitfahren können, wobei das Trittbrett (7) mindestens einen Kontaktschalter (11, 11') auslöst dadurch gekennzeichnet, daß, der Kontaktschalter über ein Steuergerät (17) elektrisch mit Referenz-Kontaktschaltern (18, 18', 19, 19') der Hubkipp- oder Kippvorrichtung derart zusammenwirkt, daß einerseits das Ausfahren des Trittbretts (7) in Abhängigkeit von der Hubstellung der Hub/Kippvorrichtung freigegeben oder blockiert wird und daß andererseits die Hub-/Kippvorrichtung bei ausgefahrenem Trittbrett (7) blockiert ist.

2. Müllfahrzeug nach Anspruch 1, dadurch gekennzeichnet, daß zwei Kontaktschalter (11, 11') so angeordnet sind, daß sie bei Erreichen der vorderen und hinteren Endlagen des Trittbretts (7) betätigbar sind.

3. Müllfahrzeug nach Anspruch 2, dadurch gekennzeichnet, daß mindestens ein weiterer Kontaktschalter längs der Bewegungsbahn des Trittbretts (7) vorgesehen ist.

4. Müllwerkzeug nach einem der Ansprüche 1 bis 3, dadurch gekennzeichnet, daß die Referenzkontaktschalter (18, 18', 19, 19') zwischen Hubwagen (10) und Schwenkarm (20) und zwischen Schwenkarm (20) und Rückwand des Sammelbehälters angeordnet sind.

5. Müllfahrzeug nach Anspruch 1 bis 4, dadurch gekennzeichnet, daß die Kontaktschalter (11, 11') und die Referenzkontaktschalter (18, 18', 19, 19') als induktive Sensoren ausgebildet sind.

6. Müllfahrzeug nach einem der Ansprüche 1 bis 5, dadurch gekennzeichnet, daß das Steuergerät (17) zum Ansteuern einer simultanen Bewegung von Trittbrett (7) und Hubkipp- oder Kippvorrichtung ausgebildet ist.

7. Müllfahrzeug nach einem der Ansprüche 1 bis 6, dadurch gekennzeichnet, daß das Trittbrett (7) an im unteren Bereich des Müllfahrzeugs (1) sich vom Heck nach hinten erstreckenden Lagertaversen (5, 6) an Lenkarmen (8, 9), schwenkbar geführt, angeordnet ist.

8. Müllfahrzeug nach Anspruch 7, dadurch gekennzeichnet, daß die Lenkarme (8, 9) mit der jeweiligen Lagertraverse (5, 6) und dem Grundrahmen des Trittbretts (7) eine Viergelenkführung bilden.

9. Müllfahrzeug nach Anspruch 7 oder 8, dadurch gekenzeichnet, daß die Lenkarme (8, 9) aus je zwei Doppellenkern (8', 9') bestehen, die einerseits jeweils an den Lagertraversen (5, 6) und andererseits beidseitig am Grundrahmen des Trittbretts (7) gelagert sind.

10. Müllfahrzeug nach einem der Ansprüche 1 bis 9, dadurch gekennzeichnet, daß das Trittbrett (7) durch Kolben-Zylinder-Einheiten (13, 13') aus/einfahrbar ist, die einerseits an den Lagertraversen (5, 6) und andererseits zwischen jeweils einem der Doppellenker (8', 9') an einem diese verbindenden Bolzen (14) angreifen.

11. Müllfahrzeug nach einem der Ansprüche 7 bis 10, dadurch gekennzeichnet, daß die Lagertraversen (5, 6) einen U-förmigen Querschnitt aufweisen und die Zylinder-Kolben-Einheiten (13, 13') abdeckend übergreifen.

## Claims

1. Refuse collection vehicle having a lifting and tipping device or a tipping device disposed on the rear for emptying refuse containers into the opening of a collecting container, and at least one footboard (7), which can be moved from an idle position into the operative position, on which the refuse collectors can stand to ride along during the collection round, for which purpose the footboard (7) activates at least one contact switch (11, 11'), characterized in that the contact switch co-operates electrically by way of a control unit (17) with reference contact switches (18, 18', 19, 19') of the lifting and tipping or tipping device so that on the one hand the lowering of the footboard (7) is enabled or blocked depending on the lift position of the lifting/tipping device and on the other hand the lifting/tipping device is blocked when the footboard (7) is in the lowered position.

2. Refuse collection vehicle according to Claim 1, characterized in that two contact switches (11, 11') are disposed so that they are activated when the footboard (7) reaches the front and rear end positions.

3. Refuse collection vehicle according to Claim 2, characterized in that at least one additional contact switch is provided along the path of movement of the footboard (7).

4. Refuse collection vehicle according to one of Claims 1 to 3, characterized in that the reference contact switches (18, 18', 19, 19') are located between lift truck (10) and swivelling arm (20) and between swivelling arm (20) and rear wall of the collecting container.

5. Refuse collection vehicle according to Claims 1 to 4, characterized in that the contact switches (11, 11') and the reference contact switches (18, 18', 19, 19') are in the form of inductive sensors.

6. Refuse collection vehicle according to one of Claims 1 to 5, characterized in that the control unit (17) is designed to control a simultaneous movement of footboard (7) and lifting and tipping device or tipping device.

7. Refuse collection vehicle according to one of Claims 1 to 6, characterized in that the footboard (7) is mounted on bearing cross-pieces (5, 6) which extend backwards from the rear in the lower region of the refuse collection vehicle (1) and is carried on guide arms (8, 9) so as to be able to swivel.

8. Refuse collection vehicle according to Claim 7, characterized in that the guide arms (8, 9) form a four-hinged guiding mechanism with the respective bearing cross-piece (5, 6) and the basic frame of the footboard (7).

9. Refuse collection vehicle according to Claim 7 or 8, characterized in that the guide arms (8, 9) each comprise two double guide rods (8', 9') which are respectively fixed at one side to the bearing cross-pieces (5, 6) and at the other side are fixed to both sides of the basic frame of the footboard (7).

10. Refuse collection vehicle according to one of Claims 1 to 9, characterized in that the footboard (7) can be lowered or raised by piston/cylinder units (13, 13') which on the one hand act on the bearing cross-pieces (5, 6) and on the other hand act between each of the double guide rods (8', 9') on a bolt (14) connecting these.

11. Refuse collection vehicle according to one of Claims 7 to 10, characterized in that the bearing cross-pieces (5, 6) have a U-shaped cross-section and overlap the cylinder/piston units (13, 13') so as to cover them.

## Revendications

1. Véhicule de ramassage d'ordures comportant un dispositif élévateur-culbuteur ou culbuteur monté sur sa partie arrière et destiné à vider des poubelles dans l'ouverture de chargement d'une benne et au moins un marchepied (7) mobile d'une position de repos à la position d'utilisation, sur lequel les éboueurs peuvent prendre place debout au cours du parcours de ramassage et qui déclenche au moins un commutateur de contact (11, 11'), caractérisé en ce que le commutateur de contact coopère électriquement, via un dispositif de commande (17), avec des commutateurs de contact de référence (18, 18', 19, 19') du dispositif élévateur-culbuteur ou culbuteur de manière telle que, d'une part, l'abaissement du marchepied (7) est libéré ou bloqué en fonction de la position d'élévation du dispositif élévateur-culbuteur et que, d'autre part, le dispositif élévateur-culbuteur est bloqué lorsque le marchepied (7) est abaissé.

2. Véhicule de ramassage d'ordures selon la revendication 1, caractérisé en ce que deux commutateurs de contact (11, 11') sont disposés de telle sorte qu'ils puissent être actionnés lorsque le marchepied (7) atteint ses positions extrêmes avant et arrière.

3. Véhicule de ramassage d'ordures selon la revendication 2, caractérisé en ce qu'au moins un commutateur de contact supplémentaire est prévu le long de la trajectoire de déplacement du marchepied (7).

4. Véhicule de ramassage d'ordures selon l'une quelconque des revendications 1 à 3, caractérisé en ce que les commutateurs de contact de référence (18, 18', 19, 19') sont disposés entre le chariot élévateur (10) et le bras pivotant (20) et entre le bras pivotant (20) et la paroi arrière de la benne.

5. Véhicule de ramassage d'ordures selon les revendications 1 à 4, caractérisé en ce que les commutateurs de contact (11, 11') et les commutateurs de contact de référence (18, 18', 19, 19') sont conçus comme des capteurs inductifs.

6. Véhicule de ramassage d'ordures selon l'une quelconque des revendications 1 à 5, caractérisé en ce que le dispositif de commande (17) est conçu pour commander un déplacement simultané du marchepied (7) et du dispositif élévateur-culbuteur ou culbuteur.

7. Véhicule de ramassage d'ordures selon l'une quelconque des revendications 1 à 6, caractérisé en ce que le marchepied (7) est monté sur des éléments de support (5, 6) s'étendant, dans la zone inférieure du véhicule (1), depuis la partie arrière de celui-ci, guidé à pivotement sur des biellettes (8, 9).

8. Véhicule de ramassage d'ordures selon la revendication 7, caractérisé en ce que les biellettes (8, 9) forment avec les éléments de support respectifs (5, 6) et le cadre de base du marchepied (7) un guidage à quatre points d'articulation.

9. Véhicule de ramassage d'ordures selon l'une ou l'autre des revendications 7 et 8, caractérisé en ce que les biellettes (8, 9) sont constituées respectivement de biellettes doubles (8', 9') articulées d'une part aux éléments de support (5, 6) et d'autre part des deux côtés au cadre de base du marchepied (7).

10. Véhicule de ramassage d'ordures selon l'une quelconque des revendications 1 à 9, caractérisé en ce que le marchepied (7) peut être abaissé et relevé au moyen de vérins (13, 13') qui agissent d'une part sur les éléments de support (5, 6) et d'autre part entre chaque fois les deux biellettes d'une biellette double (8', 9') sur un axe (14) qui les relie.

11. Véhicule de ramassage d'ordures selon l'une quelconque des revendications 7 à 10, caractérisé en ce que les éléments de support (5, 6) présentent une section transversale en forme de U et abritent les vérins (13, 13').
